# EUROPÄISCHE PATENTANMELDUNG

(11) **EP 4 019 145 A1**
(43) Veröffentlichungstag der Anmeldung: **29.06.2022**
(21) Anmeldenummer: 21217644.0
(22) Anmeldetag: 23.12.2021
(51) Int. Cl.: B05B 13/04, B05C 7/08, B08B 9/043, B08B 9/045, B65H 75/38, E03F 9/00

(54) **VORRICHTUNG UND VERFAHREN ZUM REINIGEN VON ROHREN**

(30) Priorität: 23.12.2020 DE 102020134885
(71) Anmelder: Krausser, Antje, 49777 Klein Berssen (DE)
(72) Erfinder: Krausser, Antje, 49777 Klein Berssen (DE)
(74) Vertreter: Bittner, Bernhard

(57) **Zusammenfassung**

Vorrichtung zum Behandeln und insbesondere zum Reinigen und/oder Beschichten von rohrförmigen Körpern mit einer schlauchförmigen flexiblen Behandlungseinrichtung und insbesondere Reinigungseinrichtung, welche in ein zu reinigendes Rohr einführbar ist, wobei diese Reinigungseinrichtung einen schlauchartigen flexiblen Außenkörper aufweist sowie einen innerhalb dieses Außenkörpers angeordneten und gegenüber dem Außenkörper bezüglich einer Erstreckungsrichtung des Außenkörpers drehbaren Innenkörper, wobei an einem Endabschnitt dieses Innenkörpers der Reinigungskörper befestigbar ist und wobei ein an einem zweiten Endabschnitt dieses Innenkörpers aufgebrachtes Drehmoment auf den ersten Endabschnitt übertragbar ist. Erfindungsgemäß weist die Vorrichtung einen Antriebsanschluss zum lösbaren Anordnen einer Drehantriebseinrichtung auf und ein Drehmoment einer an diesem Antriebsanschluss angeordneten Drehantriebseinrichtung ist auf den zweiten Endabschnitt des Innenkörpers übertragbar.

## Beschreibung

Die vorliegende Erfindung bezieht sich auf eine Vorrichtung zum Behandeln und insbesondere zum Reinigen und/oder Fräsen und/oder Beschichten von Rohren und/oder Kanälen. Derartige Vorrichtungen und Verfahren sind aus dem Stand der Technik bekannt. Dabei ist es bekannt, dass ein Schlauch eine schlauchförmige Reinigungseinrichtung, welche am Ende einen insbesondere rotierenden oder drehbaren Reinigungskörper aufweist in das zu reinigende Rohr eingeschoben wird und dieser Reinigungskopf das Rohr entsprechend reinigt. Zu diesem Zweck fährt oder trägt der Benutzer die gesamte Reinigungsvorrichtung, die üblicherweise auch eine Schlauchtrommel und entsprechende Antriebe aufweist, bis an das zu reinigende Rohr und schiebt den Reinigungskörper in das zu reinigende Rohr.

Oftmals ist diese Vorgehensweise ungünstig, da die Reinigungseinheit selbst relativ unhandlich ist und beispielsweise auch wegen ihres Gewichtes an unzugängliche Stellen getragen werden muss.

Aus dem Stand der Technik bekannte Vorrichtungen weisen einen schlauchartigen Körper auf, in dessen Inneren eine Welle geführt ist. An einem Ende dieser Welle ist dabei eine Antriebseinrichtung angeordnet und an dem anderen Ende dieser Welle ein Reinigungskopf. Diese Vorrichtungen sind daher relativ unhandlich und auch schwer.

Daneben kann es durch die Rotation der Welle innerhalb des Außenkörpers auch leicht zu unkontrollierten Bewegungen des gesamten Schlauchs kommen, insbesondere wenn dieser auf dem Boden liegt.

Der vorliegenden Erfindung liegt daher die Aufgabe zu Grunde, die Verwendung derartiger Reinigungsgeräte zu verbessern. Dies wird erfindungsgemäß durch die Gegenstände der unabhängigen Patentansprüche erreicht. Vorteilhafte Ausführungsformen und Weiterbildungen sind Gegenstand der Unteransprüche.

Eine erfindungsgemäße Vorrichtung zum Behandeln und insbesondere zum Reinigen und/oder Beschichten (und/oder Beaufschlagen mit einer fließfähigen Substanz) von rohrförmigen Körpern weist eine schlauchförmige flexible Behandlungseinrichtung und insbesondere Reinigungseinrichtung auf, welche in ein zu reinigendes Rohr einführbar ist, wobei diese Reinigungseinrichtung einen schlauchartigen flexiblen Außenkörper aufweist sowie einen innerhalb dieses Außenkörpers angeordneten und gegenüber dem Außenkörper bezüglich einer Erstreckungsrichtung des Außenkörpers drehbaren (und insbesondere ebenfalls flexiblen) Innenkörper, wobei an einem Endabschnitt dieses Innenkörpers der Reinigungskörper befestigbar oder befestigt ist und wobei ein an einem zweiten Endabschnitt dieses Innenkörpers aufgebrachtes Drehmoment auf den ersten Endabschnitt (dieses Innenkörpers) übertragbar ist.

Erfindungsgemäß weist die die Vorrichtung einen Antriebsanschluss zum lösbaren Anordnen einer Drehantriebseinrichtung auf und ein Drehmoment einer an diesem Antriebsanschluss angeordneten Drehantriebseinrichtung ist auf den zweiten Endabschnitt übertragbar.

Bevorzugt handelt es sich bei dem Innenkörper um einen langgestreckten, wellenartigen Körper, der innerhalb des Außenkörpers, geführt und insbesondere drehbar gelagert ist. Damit ist insbesondere auch der Außenkörper schlauchartig ausgebildet.

Bei Vorrichtungen aus dem Stand der Technik ist üblicherweise eine Antriebseinrichtung integriert bzw. fest eingebaut. Dies geht mit einem erhöhten Gewicht der Vorrichtung einher. Die Erfindung schlägt daher vor, die Drehantriebseinrichtung trennbar von dem schlauchartigen Körper auszuführen. Auf diese Weise wird einerseits das Gewicht der gesamten Vorrichtung reduziert und andererseits kann die Vorrichtung je nach den Anforderungen auch mit variablen Antriebseinrichtungen bestückt werden.

Im Folgenden wird zur Vereinfachung lediglich von einer Reinigungseinrichtung gesprochen, welche das Rohr reinigt. Es sind jedoch auch andere Behandlungsvorgänge denkbar, wie etwa Beschichtungsvorgänge, bei denen das Rohr an seiner Innenwandung beschichtet und/oder beaufschlagt wird. Der Reinigungskörper kann hier beispielsweise eine Bürste sein, welche eine Substanz auf die Innenwandung des Rohres aufträgt, etwa eine schmutzlösende Substanz. Dabei wäre es sowohl möglich, dass die Innenwandung dauerhaft beschichtet wird, aber auch dass eine Substanz vorrübergehend aufgebracht wird, insbesondere zu Reinigungszwecken.

Unter einem Reinigen von Rohren wird insbesondere das wenigstens teilweise Entfernen von jeglichen Objekten innerhalb des Rohres verstanden, beispielsweise von Verschmutzungen, daneben aber etwa auch das Entfernen von Pflanzenbestandteilen wie etwa das Fräsen von Ästen oder Baumwurzeln, die innerhalb des Rohres wachsen können.

Bevorzugt ist der Reinigungskörper aus einer Gruppe von Reinigungskörpern ausgewählt, welche einen Fräskörper, einen Fräskopf, eine Fräskette, ein Schleifkopf, eine oder mehrere Düsen oder dergleichen enthält.

Bei einer weiteren bevorzugten Ausführungsform weist die Vorrichtung einen Träger auf, an dem bevorzugt zumindest zeitweise die schlauchförmige Reinigungseinrichtung und der Antriebsanschluss angeordnet ist. Dieser Träger ist vorteilhaft ein Bestandteil des Hauptgeräts, von dem die schlauchförmige Reinigungseinrichtung abgezogen werden kann. Bevorzugt ist dieser Träger bewegbar. So kann dieser Träger beispielsweise Räder aufweisen, so dass der Träger gegenüber einem Untergrund gerollt werden kann.

Bei einer weiteren bevorzugten Ausführungsform ist der Reinigungskörper wechselbar und kann Beispielsweise durch Reinigungskörper mit einem anderen Querschnitt ersetzt werden. Bevorzugt weist der Reinigungskörper bezüglich der Längsrichtung der schlauchförmigen Reinigungseinrichtung einen größeren Querschnitt auf als der Außenquerschnitt der schlauchförmigen Reinigungseinrichtung.

Bei einer weiteren bevorzugten Ausführungsform weist die Vorrichtung eine Steuerungseinrichtung zum Steuern der Antriebseinrichtung auf. Diese Steuerungseinrichtung ermöglicht bevorzugt, dass der Motor in unterschiedlichen Drehrichtungen drehen kann und/oder mit unterschiedlichen Drehgeschwindigkeiten. Bevorzugt weist die Vorrichtung einen Netzanschluss auf, um mit einem elektrischen Stromnetz verbunden zu werden.

Bei einer weiteren bevorzugten Ausführungsform ist die schlauchförmige Reinigungseinrichtung einem drehbaren Träger angeordnet. Auf diese Weise kann die schlauchförmige Reinigungseinrichtung auf diesen drehbaren Träger, bei dem es sich beispielsweise um eine Schlauchtrommel handelt, aufgerollt werden.

Bei einer weiteren bevorzugten Ausführungsform weist die Vorrichtung einen drehbaren rollenartigen Körper auf, auf welchem die schlauchförmige Reinigungseinrichtung aufwickelbar ist und dieser rollenartige Körper ist an einem Träger angeordnet ist.

Bei einer weiteren bevorzugten Ausführungsform weist die Vorrichtung eine Hilfseinrichtung auf, welche ein gleichmäßiges Aufrollen der schlauchförmigen Reinigungseinrichtung auf den drehbaren Träger ermöglicht. So kann beispielsweise während eines Aufrollvorgangs bewirkt werden, dass die schlauchförmige Reinigungseinrichtung gleichmäßig von links nach rechts und anschließend von rechts nach links auf den drehbaren Träger aufgerollt wird.

Bei einer weiteren bevorzugten Ausführungsform weist die Vorrichtung eine Antriebseinrichtung zum Antreiben dieses drehbaren Trägers auf. So ist es möglich, dass wenn der Benutzer versucht einen Schlauch abzuziehen, dies dadurch gestützt wird, dass dieser Träger angetrieben wird und so ein weiteres Schlauchstück freigibt. Weiterhin kann diese Antriebseinrichtung dazu dienen, um die schlauchförmige Reinigungseinrichtung wieder auf den Träger aufzuwickeln. Bei einer weiteren bevorzugten Ausführungsform weist die Vorrichtung eine Sensoreinrichtung auf, welche eine Zugspannung erkennt. Bei Erkennung einer derartigen Zugspannung kann die besagte Antriebseinrichtung aktiviert werden und ein Abrollen der schlauchförmigen Reinigungskörpers unterstützen.

Daneben kann diese Sensoreinrichtung auch mit einer Bedieneinrichtung der Vorrichtung kommunizieren. So kann etwa, wenn der Benutzer an dem Ende der schlauchförmigen Einrichtung zieht geprüft werden, ob diese Zugspannung an dem Träger, an dem die schlauchförmige Reinigungseinrichtung angeordnet ist, "ankommt". Ist dies nicht der Fall, könnte dies auf eine Verklemmung der schlauchförmigen Einrichtung hindeuten.

Bei einer weiteren bevorzugten Ausführungsform weist die Vorrichtung eine Bedieneinrichtung zum Bedienen der Vorrichtung und insbesondere zum Bedienen der Drehantriebseinrichtung auf. Diese Bedieneinrichtung kann dabei an der Drehantriebseinrichtung angeordnet sein und/oder ein Bestandteil der Drehantriebseinrichtung sein.

Bei einer weiteren bevorzugten Ausführungsform handelt es sich bei der Bedieneinrichtung um eine mit der Hand bedienbare Bedienungseinrichtung. Weiterhin wäre es jedoch auch möglich, dass es sich bei der Bedienungseinrichtung um eine mit dem Fuß bedienbare Bedienungseinrichtung handelt.

Bevorzugt weist die Bedieneinrichtung wenigstens eine und bevorzugt mehrere Bedienelemente auf, welche eine Bedienung der Antriebseinrichtung ermöglichen. So kann beispielsweise eine Drehrichtung der Antriebseinrichtung gesteuert werden oder eine Drehgeschwindigkeit oder ein an/aus-Zustand. Es wäre jedoch auch eine Bedieneinrichtung verwendbar, welche eine Spracheingabe durch den Benutzer erlaubt. So könnte dieser während der Arbeit die Bedieneinrichtung ohne den Einsatz seiner Hände bedienen.

Bei einer weiteren bevorzugten Ausführungsform ermöglicht die Bedieneinrichtung eine Steuerung der Antriebseinrichtung hinsichtlich seiner Drehung und/oder seiner Drehgeschwindigkeit und/oder eines an/aus-Zustands.

Bei einer weiteren Ausführungsform ist der Antriebsanschluss an dem oben genannten Träger angeordnet. Insbesondere ist dabei der Antriebsanschluss fest and dem Träger angeordnet.

Bei einer weiteren vorteilhaften Ausführungsform ist die Drehantriebseinrichtung aus einer Gruppe von Drehantriebseinrichtungen ausgewählt, welche Bohrmaschinen, Schraubmaschinen, Akkuschrauber und dergleichen enthält. Bei einer weiteren vorteilhaften Ausführungsform ist die Drehantriebseinrichtung eine batteriebetriebene Antriebseinrichtung.

Bei einer weiteren bevorzugten Ausführungsform weist die schlauchförmige Reinigungseinrichtung eine Länge auf, die größer ist als 1 m, bevorzugt größer als 2 m, bevorzugt größer als 3 m, bevorzugt größer als 4 m, bevorzugt größer als 5 m, bevorzugt größer als 6 m und bevorzugt größer als 7 m. Bei einer weiteren bevorzugten Ausführungsform weist die schlauchförmige Reinigungseinrichtung eine Länge auf, die kleiner ist als 30 m, bevorzugt kleiner als 20 m, bevorzugt kleiner als 15 m und bevorzugt kleiner als 12 m.

Bei einer weiteren bevorzugten Ausführungsform weist der oben erwähnte Außenkörper einen Innenquerschnitt auf, der zwischen 10 cm und 70 cm, bevorzugt zwischen 15 cm und 60 cm, bevorzugt zwischen 20 cm und 50 cm und besonders bevorzugt zwischen 20 cm und 40 cm liegt.

Bei einer weiteren vorteilhaften Ausführungsform ist der Träger als Gehäuse ausgebildet, innerhalb dessen der rollenartige Körper angeordnet ist. Auf diese Weise ist auch ein besserer Schutz vor Vibrationen möglich.

Bevorzugt weist dieses Gehäuse eine Länge auf, die zwischen 20 cm und 80 cm, bevorzugt zwischen 25 cm und 70 cm, bevorzugt zwischen 30 cm und 60 cm, besonders bevorzugt zwischen 30 cm und 50 cm und besonders bevorzugt zwischen 35 cm und 45 cm liegt.

Bevorzugt weist dieses Gehäuse eine Breite auf, die zwischen 20 cm und 80 cm, bevorzugt zwischen 25 cm und 70 cm, bevorzugt zwischen 30 cm und 60 cm, besonders bevorzugt zwischen 30 cm und 50 cm und besonders bevorzugt zwischen 35 cm und 45 cm liegt.

Bevorzugt weist dieses Gehäuse eine Breite auf, die zwischen 10 cm und 50 cm, bevorzugt zwischen 15 cm und 40 cm, bevorzugt zwischen 15 cm und 30 cm, besonders bevorzugt zwischen 15 cm und 25 cm und besonders bevorzugt zwischen 18 cm und 22 cm liegt.

Diese Abmessungen hängen dabei auch von den jeweiligen Durchmessern des Innenkörpers ab. Bevorzugt weist der Innenkörper einen Durchmesser auf, der zwischen 3 mm und 20 mm, bevorzugt zwischen 4 mm und 18 mm, bevorzugt zwischen 5 mm und 15 mm und besonders bevorzugt zwischen 6 mm und 12 mm liegt.

Bei einer weiteren bevorzugten Ausführungsform ist der Antriebsanschluss derart an dem Träger bzw. dem Gehäuse angeordnet, dass eine mit dem Antriebsanschluss in Wirkverbindung stehende Drehantriebseinrichtung wenigstens teilweise und bevorzugt vollständig außerhalb eines von der aufgewickelten Reinigungseinrichtung umgebenen Raumes angeordnet ist.

Bei einer bevorzugten Ausführungsform ist eine Schlauchtrommel vorgesehen und/oder ein Schutzkasten auf der und/oder in dem die Welle aufgewickelt wird. Bevorzugt ist dabei ein Anschluss auf einem Wellenadapter vorgesehen, um diese mit der Drehantriebseinrichtung, beispielsweise einer Bohrmaschine zu verbinden. Dies ist vorteilhaft, da dann der Schlauch und/oder die Welle während des Einsatzes nicht auf dem Boden liegt und sich diese dann nicht gefährlich hin und her bewegen kann.

Da sich die entstehenden Vibrationen beim Einsatz nicht durch die komplette Welle bewegen ist weiterhin diese Variante leicht und kompakt für jeden handhabbar.

Bevorzugt ist auch der Antriebsanschluss an dem Träger und insbesondere an dem Gehäuse angeordnet.

Bei einer weiteren vorteilhaften Ausführungsform ist zwischen dem Antriebsanschluss und dem zweiten Endabschnitt eine Drehmomentübertragungseinrichtung angeordnet, welche ein Drehmoment einer an dem Antriebsanschluss angeordneten Drehantriebseinrichtung auf den zweiten Endabschnitt überträgt. Bevorzugt ist dabei diese Drehmomentübertragungseinrichtung dazu geeignet und bestimmt, ein Drehmoment unabhängig von einer Drehstellung des Trägers, auf dem der schlauchförmige Körper aufgewickelt ist, zu übertragen.

Bevorzugt ist in einem Betriebszustand der Vorrichtung die Drehantriebseinrichtung stationär angeordnet, und insbesondere stationär an dem Gehäuse angeordnet.

Bei einer weiteren bevorzugten Ausführungsform weist der Antriebsanschluss einen gegenüber dem Träger und insbesondere gegenüber dem Gehäuse drehbar gelagerten Antriebskörper auf, der insbesondere mit einem Abtriebskörper (wie einer Abtriebswelle) der Drehantriebseinrichtung in Drehverbindung bringbar ist
Bei einer weiteren vorteilhaften Ausführungsform ist der Antriebskörper mit einem Lager, etwa einem Wälzlager an dem Träger angeordnet. Bevorzugt ist der Antriebskörper bezüglich einer Drehachse drehbar, die zu einer Drehachse des rollenartigen Körpers parallel verläuft. Auch wäre es möglich, dass diese (geometrischen) Achsen zusammenfallen.

Bei einer weiteren vorteilhaften Ausführungsform weist dieser Antriebskörper ein Adapterelement und/oder einen Adapterabschnitt auf, mit dem eine Drehverbindung mit der Drehantriebseinrichtung hergestellt werden kann, um so, wie oben erwähnt, das Drehmoment zu übertragen.

Bei einer bevorzugten Ausführungsform ist ein Endabschnitt des Außenkörpers und insbesondere derjenige Endabschnitt, der dem Antriebsanschluss zugewandt ist, drehfest gehaltert und insbesondere innerhalb des Trägers bzw. des Gehäuses drehfest an einer Halteeinrichtung angeordnet. So ist es möglich, dass der Außenkörper an einer Wandung des Trägers bzw. des Gehäuses befestigt ist. Bei einer bevorzugten Ausführungsform ist der Außenkörper drehfest an einer Lagerung des Antriebskörpers angeordnet.

Bei einer bevorzugten Ausführungsform weist die oben erwähnte Drehmomentübertragungseinrichtung an einem Ende und/oder Endabschnitt den oben erwähnten Antriebskörper auf und an dem anderen Ende und/oder Endabschnitt eine Befestigungseinrichtung zum Befestigen an dem zweitem Endabschnitt des Innenkörpers. Zwischen diesen Endabschnitten kann ein flexibles Drehmomentübertragungsmittel angeordnet sein und oder ein Drehmomentübertragungsmittel, welches eine Drehmomentübertragung über einen gekrümmten Bereich hinweg ermöglicht.

Bevorzugt erstrecken sich der erste Endabschnitt der Drehmomentübertragungseinrichtung und der zweite Endabschnitt der Drehmomentübertragungseinrichtungen in unterschiedlichen Richtungen. Zwischen diesen Endabschnitten kann, wie erwähnt ein Drehmomentübertragungsmittel vorhanden sein, welches eine Drehmomentübertragung über bezüglich einander abgewinkelte Achsen erlaubt. So kann beispielsweise zwischen diesen Endabschnitten ein Kardangelenk vorgesehen sein.

Bei einer weiteren bevorzugten Ausführungsform weist das Drehmomentübertragungsmittel bzw. die Drehmomentübertragungseinrichtung ein Getriebe und insbesondere eine Winkelgetriebe auf. Dieses Winkelgetriebe erlaubt eine Drehmomentübertragung zwischen nicht zueinander senkrechten Achsen. Bevorzugt stehen eine Drehachse einer Antriebswelle (welche etwa Bestandteil der Drehantriebseinrichtung sein kann) und eine Abtriebswelle, d.h. einer Ausgangswelle des Winkelgetriebes senkrecht zueinander.

Dieses Getriebe kann dabei auch eine Untersetzung oder eine Übersetzung der Drehgeschwindigkeit bewirken oder auch eine Drehgeschwindigkeit beibehalten.

Dabei ist es möglich, dass dieses Winkelgetriebe fest an dem Gehäuse und oder der schlauchförmigen Reinigungseinrichtung befestigt ist und so insbesondere eine Drehverbindung zwischen der Abtriebswelle (bzw. dem Ausgang) des Winkelgetriebes und der schlauchförmigen Reinigungseinrichtung und insbesondere dem Innenkörper hergestellt wird.

Der Eingang dieses Winkelgetriebes kann durch die Drehantriebseinrichtung wie etwa eine Bohrmaschine angesteuert bzw. gedreht werden. Durch diese Kombination und insbesondere den Einsatz des Winkelgetriebes kann für beide Drehrichtungen ein kompaktes System erreicht werden.

Bei einer weiteren bevorzugten Ausführungsform weist die Vorrichtung eine Zuführeinrichtung für ein Schmiermittel, wie insbesondere Öl auf, um die Reinigungseinrichtung zu schmieren. Dabei kann insbesondere zwischen den Außenkörper und den Innenkörper ein Schmiermittel eingebracht werden. Bei einer bevorzugten Ausführungsform ist diese Zuführungseinrichtung in einem Bereich der Drehmomentübertragungseinrichtung oder zwischen der Drehmomentübertragungseinrichtung und der Reinigungseinrichtung angeordnet.

Dabei kann diese Zuführeinrichtung für das Schmiermittel derart angeordnet sein, dass das Schmiermittel unter Wirkung der Schwerkraft selbstständig in den Bereich zwischen dem Außenkörper und dem Innenkörper gelangt.

Bevorzugt ist der Antriebsanschluss abgedichtet, so dass kein Wasser oder Fremdstoffe in das Innere des oben genannten Gehäuses gelangen können. Bevorzugt weist der Antriebsanschluss ein insbesondere wechselbares Adapterelement auf, so dass die Vorrichtung mit unterschiedlichen Drehantriebseinrichtungen betrieben werden kann.

Die vorliegende Erfindung ist weiterhin auf Verfahren zum Behandeln und insbesondere zum Reinigen und/oder Beschichten von rohrförmigen Körpern mit einer schlauchförmigen flexiblen Behandlungseinrichtung und insbesondere Reinigungseinrichtung gerichtet, welche in ein zu reinigendes Rohr geführt wird, wobei diese Reinigungseinrichtung einen schlauchartigen flexiblen Außenkörper aufweist sowie einen innerhalb dieses Außenkörpers angeordneten (insbesondere ebenfalls flexiblen) und sich gegenüber dem Außenkörper bezüglich einer Erstreckungsrichtung des Außenkörpers drehenden Innenkörper aufweist, wobei an einem Endabschnitt dieses Innenkörpers der Reinigungskörper befestigt wird und wobei ein an einem zweiten Endabschnitt dieses Innenkörpers aufgebrachtes Drehmoment auf den ersten Endabschnitt (24a) übertragen wird (um so den Innenkörper gegenüber dem Außenkörper zu drehen).

Erfindungsgemäß weist die Vorrichtung einen Antriebsanschluss zum lösbaren Anordnen einer Drehantriebseinrichtung aufweist und ein Drehmoment einer an diesem Antriebsanschluss angeordneten Drehantriebseinrichtung wird auf den zweiten Endabschnitt übertragen.

Weitere Vorteile und Ausführungsformen ergeben sich aus dem beigefügten Zeigen:
Darin zeigen:
- Figur 1: eine Vorrichtung nach dem internen Stand der Technik der Anmelderin;
- Figur 2: eine schematische Darstellung der schlauchförmigen Reinigungseinrichtung;
- Figur 3: eine Darstellung einer erfindungsgemäßen Vorrichtung; und
- Figur 4: eine Drehmomentübertragungseinrichtung in Form eines Winkelgetriebes.

Figur 1 zeigt eine Darstellung einer Vorrichtung 1 nach dem internen Stand der Technik der Anmelderin. Diese Vorrichtung 1 weist eine schlauchförmige Reinigungseinrichtung 2 auf, die hier auf einer Schlauchtrommel 36 aufgerollt ist. Das Bezugszeichen 24 kennzeichnet einen inneren Körper bzw. Innenkörper, der innerhalb der schlauchförmigen Reinigungseinrichtung drehbar ist. Dabei ist der Körper bezüglich einer Längsachse L der schlauchförmigen Reinigungseinrichtung drehbar. Dieser innere Körper ist dabei zur Übertragung von Drehmomenten geeignet und bestimmt.

Das Bezugszeichen 34 kennzeichnet einen Träger, an dem hier unter anderem auch die schlauchförmige Reinigungseinrichtung 2 gelagert ist. Das Bezugszeichen 42 kennzeichnet ein Rad, mittels dessen die ganze Vorrichtung gegenüber einem Untergrund bewegt werden kann. Das Bezugszeichen 14 kennzeichnet eine Bedieneinrichtung, die ebenfalls zur Bedienung eines (nicht gezeigtem) Antriebsmotors dient.

Das Bezugszeichen 12 kennzeichnet schematisch eine Empfangseinrichtung, die zum Empfang der Signale einer Fernbedienung gilt. Das Bezugszeichen 32 kennzeichnet ein Netzteil, welches eine Netzspannung in eine für den Motor geeignete Spannung umsetzt.

Das Bezugszeichen 18 bezieht sich auf eine Bedieneinrichtung, mit der auch der Antriebsmotor gesteuert werden kann.

Figur 2 zeigt eine grob schematische Darstellung der schlauchförmigen Reinigungseinrichtung. Diese weist einen äußeren schlauchförmigen Körper 22 auf, innerhalb dessen ein Antriebsstrang 24 drehbar gelagert ist. Das Bezugszeichen 6 kennzeichnet eine Drehantriebseinrichtung, welche eine Drehbewegung dieses Strangs 24 ermöglicht. Das Bezugszeichen 4 kennzeichnet einen wechselbar an den Strang angeordneten Reinigungskörper bzw. Reinigungskopf, der in einem (nicht gezeigtes) Rohr eingeführt wird.

Das Bezugszeichen 24a kennzeichnet einen ersten Endabschnitt des Innenkörpers 24, an dem auch der Reinigungskörper angeordnet ist. Das Bezugszeichen 24b kennzeichnet einen zweiten Endabschnitt des Innenkörpers 24, der von der Drehantriebseinrichtung 6 angetrieben werden kann.

Die Drehantriebseinrichtung 6 weist eine Abtriebswelle 6a auf, welche mit einem Antriebsanschluss 16 verbunden werden kann, der wiederum in einer Seitenwand 84a eines (nicht in seiner Gesamtheit gezeigten) Gehäuses angeordnet ist. Das Bezugszeichen 10 kennzeichnet eine Drehmomentübertragungseinrichtung, welche ein Drehmoment von dem Antriebsanschluss auf den Endabschnitt 24a des Innenkörpers überträgt.

Bei der hier gezeigten Darstellung ist diese Drehmomentübertragungseinrichtung geradlinig ausgebildet, es ist jedoch möglich und bevorzugt, dass die Richtung, in der ein an dem Antriebsanschluss angeordneter Endabschnitt dieser Drehmomentübertragungseinrichtung und ein an dem Endabschnitt 24a angeordneter Endabschnitt der Drehmomentübertragungseinrichtungen in unterschiedliche Richtungen verlaufen.

Der Außenkörper 22 kann drehfest an einem (nicht gezeigten) Halteelement der Vorrichtung angeordnet sein.

Fig. 3 zeigt eine weitere schematische Darstellung der erfindungsgemäßen Vorrichtung. Dabei ist das Gehäuse 84 dargestellt, in dessen Innerem die Reinigungseinrichtung 2 aufgewickelt ist. Die Drehantriebseinrichtung 6 kann an den Antriebsanschluss 16 angeschlossen werden so dass ein Drehmoment der Drehantriebseinrichtung 6 auf den Innenkörper der Reinigungseinrichtung übertragbar ist.

Fig. 4 zeigt eine Drehmomentübertragungseinrichtung 50 in Form eines Winkelgetriebes. Dieses Winkelgetriebe weist eine Eingangswelle 52 auf. Diese Eingangswelle kann sich durch eine Seitenwand (nicht gezeigt) des Gehäuses erstrecken und zum Ankoppeln der Drehantriebseinrichtung dienen.

Bezugszeichen 54 kennzeichnet eine Abtriebswelle. Mit dieser Abtriebswelle, die hier als Ausnehmung ausgebildet ist, kann der Innenkörper der Reinigungseinrichtung drehfest verbunden werden, was beispielsweise durch ein Verschweißen erfolgen kann. Die Bezugszeichen 56 und 58 bezeichnen Gehäuseabschnitte des Winkelgetriebes. Das gesamte Winkelgetriebe 50 kann drehfest an dem Träger bzw. dem Gehäuse der Vorrichtung befestigt werden.

Die Anmelderin behält sich vor sämtliche in den Anmeldungsunterlagen offenbarten Merkmale als erfindungswesentlich zu beanspruchen, sofern sie einzeln oder in Kombination gegenüber dem Stand der Technik neu sind. Es wird weiterhin darauf hingewiesen, dass in den einzelnen Figuren auch Merkmale beschrieben wurden, welche für sich genommen vorteilhaft sein können. Der Fachmann erkennt unmittelbar, dass ein bestimmtes in einer Figur beschriebenes Merkmal auch ohne die Übernahme weiterer Merkmale aus dieser Figur vorteilhaft sein kann. Ferner erkennt der Fachmann, dass sich auch Vorteile durch eine Kombination mehrerer in einzelnen oder in unterschiedlichen Figuren gezeigter Merkmale ergeben können.

### Bezugszeichenliste

- 1: Vorrichtung
- 2: schlauchförmige Reinigungseinrichtung
- 4: Reinigungskörper
- 6: Drehantriebseinrichtung
- 6a: Abtriebswelle der Drehantriebseinrichtung
- 12: Empfangseinrichtung
- 14: zweite Bedieneinrichtung
- 16: Antriebsanschluss
- 18: Bedieneinrichtung
- 22: schlauchförmiger Körper
- 24: Innenkörper bzw. Strang der schlauchförmigen Reinigungseinrichtung
- 24a,b: endabschnitte des Innenkörpers
- 32: Netzteil
- 36: Schlauchtrommel
- 42: Rad
- 50: Drehmomentübertragungseinrichtung
- 52: Eingangswelle
- 54: Abtriebswelle
- 56, 58: Gehäuseteile des Winkelgetriebes
- 82a - 82f: Bedienelemente
- 84: Gehäuse
- 86: Anzeigeelemente

## Patentansprüche

1. Vorrichtung (1) zum Behandeln und insbesondere zum Reinigen und/oder Beschichten von rohrförmigen Körpern mit einer schlauchförmigen flexiblen Behandlungseinrichtung und insbesondere Reinigungseinrichtung (2), welche in ein zu reinigendes Rohr einführbar ist, wobei diese Reinigungseinrichtung (2) einen schlauchartigen flexiblen Außenkörper (22) aufweist sowie einen innerhalb dieses Außenkörpers (22) angeordneten und gegenüber dem Außenkörper (22) bezüglich einer Erstreckungsrichtung (L) des Außenkörpers drehbaren Innenkörper (24), wobei an einem Endabschnitt (24a) dieses Innenkörpers (24) der Reinigungskörper befestigbar ist und wobei ein an einem zweiten Endabschnitt (24b) dieses Innenkörpers (24) aufgebrachtes Drehmoment auf den ersten Endabschnitt (24a) übertragbar ist,
**dadurch gekennzeichnet, dass**
die Vorrichtung einen Antriebsanschluss (16) zum lösbaren Anordnen einer Drehantriebseinrichtung (6) aufweist und ein Drehmoment einer an diesem Antriebsanschluss angeordneten Drehantriebseinrichtung auf den zweiten Endabschnitt des Innenkörpers (24) übertragbar ist.

2. Vorrichtung (1) nach Anspruch 1,
die Vorrichtung einen drehbaren rollenartigen Körper (36), aufweist, auf welchem die schlauchförmige Reinigungseinrichtung aufwickelbar ist und dieser rollenartige Körper an einem Träger (84) angeordnet ist.

3. Vorrichtung (1) nach dem vorangegangenen Anspruch,
**dadurch gekennzeichnet, dass**
der Antriebsanschluss an dem Träger (84) angeordnet ist.

4. Vorrichtung (1) nach wenigstens einem der vorangegangenen Ansprüche,
**dadurch gekennzeichnet, dass**
die Drehantriebseinrichtung (6) aus einer Gruppe von Drehantriebseinrichtungen ausgewählt ist, welche Bohrmaschinen, Schraubmaschinen, Akkuschrauber und dergleichen enthält und/oder dass die Drehantriebseinrichtung (6) eine batteriebetriebene Antriebseinrichtung ist.

5. Vorrichtung (1) nach wenigstens einem der vorangegangenen Ansprüche,
**dadurch gekennzeichnet, dass**
die schlauchförmige Reinigungseinrichtung (2) eine Länge aufweist, die größer ist als 1 m, bevorzugt größer als 2 m, bevorzugt größer als 3 m, bevorzugt größer als 4 m, bevorzugt größer als 5 m, bevorzugt größer als 6 m und bevorzugt größer als 7 m und/oder die schlauchförmige Reinigungseinrichtung (2) eine Länge aufweist, die kleiner ist als 30 m, bevorzugt kleiner als 20 m, bevorzugt kleiner als 15 m, bevorzugt kleiner als 12 m.

6. Vorrichtung (1) nach wenigstens einem der vorangegangenen Ansprüche,
**dadurch gekennzeichnet, dass**
der Träger als Gehäuse (84) ausgebildet ist, innerhalb dessen der rollenartige Körper (36) angeordnet ist.

7. Vorrichtung (1) nach wenigstens einem der vorangegangenen Ansprüche,
**dadurch gekennzeichnet, dass**
zwischen dem Antriebsanschluss (6) und dem zweiten Endabschnitt (24b) eine Drehmomentübertragsungseinrichtung (50) angeordnet ist, welche ein Drehmoment einer an dem Antriebsanschluss (6) angeordneten Drehantriebseinrichtung auf den zweiten Endabschnitt überträgt.

8. Vorrichtung (1) nach wenigstens einem der vorangegangenen Ansprüche 2 - 7, **dadurch gekennzeichnet, dass**
der rollenartige Körper einen Innendurchmesser aufweist, der zwischen 10 cm und 50 cm liegt.

9. Vorrichtung (1) nach wenigstens einem der vorangegangenen Ansprüche 2 - 7, **dadurch gekennzeichnet, dass**
der Antriebsanschluss (16) innerhalb einer Projektion einer Querschnittsfläche des rollenartigen Körpers angeordnet ist.

10. Verfahren zum Behandeln und insbesondere zum Reinigen und/oder Beschichten von rohrförmigen Körpern mit einer schlauchförmigen flexiblen Behandlungseinrichtung und insbesondere Reinigungseinrichtung (2), welche in ein zu reinigendes Rohr geführt wird, wobei diese Reinigungseinrichtung (2) einen schlauchartigen flexiblen Außenkörper (22) aufweist sowie einen innerhalb dieses Außenkörpers (22) angeordneten und sich gegenüber dem Außenkörper (22) bezüglich einer Erstreckungsrichtung (L) des Außenkörpers drehenden Innenkörper (24), wobei an einem Endabschnitt (24a) dieses Innenkörpers (24) der Reinigungskörper befestigt wird und wobei ein an einem zweiten Endabschnitt (24b) dieses Innenkörpers (24) aufgebrachtes Drehmoment auf den ersten Endabschnitt (24a) übertragen wird,
**dadurch gekennzeichnet, dass**
die Vorrichtung einen Antriebsanschluss (16) zum lösbaren Anordnen einer Drehantriebseinrichtung aufweist und ein Drehmoment einer an diesem Antriebsanschluss angeordneten Drehantriebseinrichtung (6) auf den zweiten Endabschnitt übertragen wird.
